# EUROPÄISCHE PATENTSCHRIFT

(11) **EP 2 121 406 B1**
(45) Veröffentlichungstag und Bekanntmachung des Hinweises auf die Patenterteilung: **02.10.2013**
(21) Anmeldenummer: 08716911.6
(22) Anmeldetag: 18.02.2008
(51) Int. Cl.: B61D 3/10, B61F 5/24

(54) **FAHRZEUG MIT EINEM JAKOBS-DREHGESTELL UND EINER WANKSTÜTZE**
VEHICLE HAVING A JAKOBS BOGIE AND AN ANTI-ROLL SUPPORT
VÉHICULE AVEC UN BOGIE INTERCAISSE ET UN SUPPORT ANTIROULIS

(30) Priorität: 19.02.2007 DE 102007008444
(43) Veröffentlichungstag der Anmeldung: 25.11.2009
(73) Patentinhaber: Bombardier Transportation GmbH, 10785 Berlin (DE)
(72) Erfinder: BRUNDISCH, Volker, 57250 Netphen-Salchendorf (DE)
(74) Vertreter: Cohausz & Florack
(86) Internationale Anmeldenummer: PCT/EP2008/051949
(87) Internationale Veröffentlichungsnummer: WO 2008/101903

(56) Entgegenhaltungen:
- WO-A-2007/020229
- DE-C1- 4 311 521

## Beschreibung

Die vorliegende Erfindung betrifft ein Fahrzeug, insbesondere ein Schienenfahrzeug, mit einer Fahrzeuglängsachse, einem ersten Wagenkasten, der über eine erste Federeinrichtung auf einem Fahrwerk abgestützt ist, einem zweiten Wagenkasten, der den ersten Wagenkasten in Richtung der Fahrzeuglängsachse benachbart angeordnet ist und über eine zweite Federeinrichtung auf dem Fahrwerk abgestützt ist, sowie einer Wankstützeinrichtung, die wenigstens über eine erste Koppeleinrichtung mit dem ersten Wagenkasten gekoppelt ist und Wankbewegungen des ersten Wagenkastens um eine zur Fahrzeuglängsachse parallele Wankachse entgegenwirkt.

Bei Schienenfahrzeugen - aber auch bei anderen Fahrzeugen - ist der Wagenkasten in der Regel gegenüber den Radeinheiten, beispielsweise Radpaaren oder Radsätzen, über eine oder mehrere Federstufen federnd gelagert. Die bei Bogenfahrt auftretende, quer zur Fahrbewegung und damit quer zur Fahrzeuglängsachse wirkende Zentrifugalbeschleunigung bedingt wegen des vergleichsweise hoch liegenden Schwerpunkts des Wagenkastens die Tendenz des Wagenkastens, sich gegenüber den Radeinheiten nach bogenaußen zu neigen, mithin also eine Wankbewegung um eine zur Fahrzeuglängsachse parallele Wankachse auszuführen.

Solche Wankbewegungen sind oberhalb bestimmter Grenzwerte zum einen dem Fahrkomfort abträglich. Zum anderen bringen sie die Gefahr einer Verletzung des zulässigen Lichtraumprofils sowie im Hinblick auf die Entgleisungssicherheit unzulässiger einseitiger Radentlastungen mit sich. Um dies zu verhindern, werden in der Regel Wankstützeinrichtungen in Form so genannter Wankstabilisatoren eingesetzt. Deren Aufgabe ist es, der Wankbewegung des Wagenkastens einen Widerstand entgegenzusetzen, um sie zu mindern, während die Hub- und Tauchbewegungen des Wagenkastens gegenüber den Radeinheiten nicht behindert werden sollen.

Solche Wankstabilisatoren sind in verschiedenen hydraulisch oder rein mechanisch wirkenden Ausführungen bekannt. Häufig kommt eine sich quer zur Fahrzeuglängsrichtung erstreckende Torsionswelle zum Einsatz, wie sie beispielsweise aus der EP 1 075 407 B1 bekannt ist. Auf dieser Torsionswelle sitzen zu beiden Seiten der Fahrzeuglängsachse drehfest angebrachte Hebel, die sich in Fahrzeuglängsrichtung erstrecken. Diese Hebel sind wiederum mit Lenkern oder dergleichen verbunden, welche kinematisch parallel zu den Federeinrichtungen des Fahrzeugs angeordnet sind. Beim Einfedern der Federeinrichtungen des Fahrzeugs werden die auf der Torsionswelle sitzenden Hebel über die mit ihnen verbundenen Lenker in eine Drehbewegung versetzt.

Kommt es bei der Bogenfahrt zu einer Wankbewegung mit unterschiedlichen Federwegen der Federeinrichtungen auf den beiden Seiten des Fahrzeugs, ergeben sich hieraus unterschiedliche Drehwinkel der auf der Torsionswelle sitzenden Hebel. Die Torsionswelle wird demgemäß mit einem Torsionsmoment beaufschlagt, welches sie - je nach ihrer Torsionssteifigkeit - bei einem bestimmten Torsionswinkel durch ein aus ihrer elastischen Verformung resultierendes Gegenmoment ausgleicht und so eine weitere Wankbewegung verhindert. Dabei kann bei mit Drehgestellen ausgestatteten Schienenfahrzeugen die Wankstützeinrichtung sowohl für die Sekundärfederstufe vorgesehen sein, d. h. zwischen einem Fahrwerksrahmen und dem Wagenkasten wirken. Ebenso kann die Wankstützeinrichtung auch in der Primärstufe eingesetzt werden, d. h. zwischen den Radeinheiten und einem Fahrwerksrahmen oder - bei fehlender Sekundärfederung - einem Wagenkasten wirken.

Solche Wankstabilisatoren werden auch bei gattungsgemäßen Schienenfahrzeugen eingesetzt, wie sie beispielsweise aus der DE 43 11 521 C1 bekannt sind. Bei dem aus diesem Dokument bekannten Schienenfahrzeug sind zwei benachbarte Wagenkästen auf einem gemeinsamen so genannten Jacobs-Drehgestell abgestützt, wobei für jeden Wagenkasten jeweils ein separater auf dem Drehgestell abgestützter Wankstabilisator vorgesehen ist. Weiterhin sind die beiden benachbarten Wagenkästen jeweils an ihrem anderen Ende ebenfalls über Wankstabilisatoren auf einem vorlaufenden bzw. nachlaufenden Drehgestell abgestützt.

Die Wankstabilisatoren führen zwar zu der gewünschten Erhöhung der Wanksteifigkeit der gesamten Anordnung, d. h. zu einem hinreichend niedrigen Neigungskoeffizienten des Wagenkastens. Sie weisen jedoch den Nachteil auf, dass bei Fahrt auf Gleisabschnitten mit einer Verwindung der Gleisebene, wie sie beispielsweise bei Gleisüberhöhungsrampen oder dergleichen auftritt, durch die nun gegeneinander geneigten Gleisebenen im Bereich des vorlaufenden Drehgestells, des Jacobs-Drehgestells und des nachlaufenden Drehgestells ein hohes Torsionsmoment um die Längsachse den jeweiligen Wagenkasten und das Jacobs-Drehgestell eingeleitet wird.

Dies rührt daher, dass die jeweilige Wankstützeinrichtung auf eine Einstellung der Hochachse der Wagenkästen hinwirkt, die parallel zu der im Bereich der Radeinheiten jeweils vorliegenden Gleisnormale verläuft. Da die Gleisnormalen im Bereich der Radeinheiten der Drehgestelle bei einer Verwindung der Gleisebene eine unterschiedliche Ausrichtung aufweisen, ergibt sich die beschriebene Torsionsbelastung der Wagenkästen und des Jacobs-Drehgestells. Neben starken Beanspruchungen der Wagenkästen und des Jacobs-Drehgestells kann durch die damit einhergehenden einzelnen Radentlastungen die Entgleisungssicherheit beeinträchtigt werden.

Mit anderen Worten besteht ein Zielkonflikt zwischen einerseits kleinem Wankkoeffizienten bzw. hoher Wanksteifigkeit und andererseits geringer Belastung bzw. niedriger Verwindungssteifigkeit und hinreichender Entgleisungssicherheit des Fahrzeugs.

Der vorliegenden Erfindung liegt daher die Aufgabe zu Grunde, ein Fahrzeug der eingangs genannten Art zur Verfügung zu stellen, welches die oben genannten Nachteile nicht oder zumindest in geringerem Maße aufweist und insbesondere eine auf einfache und zuverlässige Weise eine Reduktion der Torsionsbelastung der Wagenkästen und der Fahrwerke in verwundenen Gleisabschnitten ermöglicht

Die vorliegende Erfindung löst diese Aufgabe ausgehend von einem Fahrzeug gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass man auf einfache und zuverlässige Weise eine Reduktion der Torsionsbelastung der Wagenkästen und ihres gemeinsamen Fahrwerks in verwundenen Gleisabschnitten ermöglicht, wenn man für die beiden Wagenkästen keine separaten Wankstützeinrichtungen sondern lediglich eine gemeinsame Wankstützeinrichtung vorsieht, die jedoch derart mit dem jeweiligen Wagenkasten gekoppelt ist, dass gegenläufige Wankbewegungen der beiden Wagenkästen zugelassen werden, während die gemeinsame Wankstützeinrichtung gleichläufige Wankbewegungen der beiden Wagenkästen in herkömmlicher Weise begrenzt.

Durch das Zulassen gegenläufiger Wankbewegungen zwischen den beiden Wagenkästen kann zum einen in verbundenen Gleisabschnitten eine vorteilhafte Reduktion der Torsionsbelastung der Wagenkästen und des gemeinsamen Fahrwerks erzielt werden. Dies rührt daher, dass die Wagenkästen im Fall eines verwundenen oder anderweitig deformierten Gleisebenenverlaufs durch ihre spezielle Ankopplung an die gemeinsame Wankstützeinrichtung dem deformierten Gleisebenenverlauf gegebenenfalls sogar vollständig folgen können, ohne dass die gemeinsame Wankstützeinrichtung betätigt wird, d. h. ohne dass die gemeinsame Wankstützeinrichtung auf die beiden Wagenkästen eine Rückstellkraft ausübt, welche dann zu der beschriebenen Torsionsbelastung der Wagenkästen und des gemeinsamen Fahrwerks führen könnte.

Bei einem nicht deformierten Gleisebenenverlauf, d. h. bei gleichläufigen Wankbewegungen der beiden Wagenkästen kann die gemeinsame Wankstützeinrichtung hingegen ihre die Wankbewegungen begrenzende Wirkung in vollem Umfange entfalten. Mit anderen Worten wird die Wirksamkeit der Wänkstützeinrichtungen in den Fällen, in denen sie tatsächlich zum Einsatz kommen sollen, nicht beeinträchtigt.

Ein weiterer Vorteil der erfindungsgemäßen Lösung liegt darin, dass durch die gemeinsame Wankstützeinrichtung für beide Wagenkästen gegenüber den bekannten Fahrzeugen eine, in der Regel vergleichsweise aufwändige und damit teure Wankstützeinrichtung eingespart werden kann. Hierdurch wird zudem Bauraum verfügbar, der bisher durch die zweite Wankstützeinrichtung belegt war. Dies ermöglicht eine größere Gestaltungsfreiheit für das Fahrwerk, die Wagenkästen und/oder andere Fahrzeugkomponenten in diesem Bereich. Insbesondere ist hiermit keine Festlegung hinsichtlich der Bauform und Gestaltung der Wankstützeinrichtungen vorgegeben. Bei der erfindungsgemäßen Lösung können somit für die gemeinsame Wankstützeinrichtung Wankstützen beliebiger Art (hydraulisch, mechanisch etc.) zum Einsatz kommen.

Demgemäß betrifft die Erfindung ein Fahrzeug, insbesondere ein Schienenfahrzeug, mit einer Fahrzeuglängsachse, einem ersten Wagenkasten, der über eine erste Federeinrichtung auf einem Fahrwerk abgestützt ist, einem zweiten Wagenkasten, der dem ersten Wagenkasten in Richtung der Fahrzeuglängsachse benachbart angeordnet ist und über eine zweite Federeinrichtung auf dem Fahrwerk abgestützt ist, sowie einer Wankstützeinrichtung, die wenigstens über eine erste Koppeleinrichtung mit dem ersten Wagenkasten gekoppelt ist und Wankbewegungen des ersten Wagenkastens um eine zur Fahrzeuglängsachse parallele Wankachse entgegenwirkt. Erfindungsgemäß ist vorgesehen, dass der zweite Wagenkasten über die erste Koppeleinrichtung mit der Wankstützeinrichtung verbunden ist, wobei die erste Koppeleinrichtung derart ausgebildet und/oder mit der Wankstützeinrichtung verbunden ist, dass sie gegenläufige Wankbewegungen zwischen dem ersten Wagenkasten und dem zweiten Wagenkasten zulässt.

Die erste Koppeleinrichtung kann auf beliebige geeignete Weise ausgebildet sein, um die gegenläufigen Wankbewegungen zwischen dem ersten Wagenkasten und dem zweiten Wagenkasten zuzulassen. So kann beispielsweise ein aktives System vorgesehen sein, bei dem die erste Koppeleinrichtung z. B. aktive Stellelemente und eine damit verbundene Steuereinrichtung umfasst, die den jeweiligen Fahrzustand bzw. Wanktendenz der beiden Wagenkästen erfasst und bei gegenläufiger Wanktendenz der beiden Wagenkästen die gegenläufige Wankbewegung zwischen den beiden Wagenkästen über die Stellelemente zulässt, während die Stellelemente bei gleichläufiger Wanktendenz der beiden Wagenkästen beispielsweise fixiert werden, sodass die Wankstützeinrichtung zur Wirkung kommen kann.

Wegen des einfacheren Aufbaus und der geringeren Störanfälligkeit ist für die erste Koppeleinrichtung bevorzugt ein passives System vorgesehen. Vorzugsweise ist hierbei die erste Koppeleinrichtung in einem ersten Anlenkpunkt an den ersten Wagenkasten angelenkt sowie in einem zweiten Anlenkpunkt an dem zweiten Wagenkasten angelenkt und die erste Koppeleinrichtung derart ausgebildet und/oder mit der Wankstützeinrichtung verbunden, dass eine gegenkraftfreie erste Verschiebung des ersten Anlenkpunktes eine gegenläufige zweite Verschiebung des zweiten Anlenkpunktes bewirkt. Durch eine solche Kinematik der erste Koppeleinrichtung werden in einfacher Weise gegenläufige Wankbewegungen zwischen den beiden Wagenkästen ermöglicht, während die erste Koppeleinrichtung gleichläufige Wankbewegungen zwischen den beiden Wagenkästen blockiert, sodass in diesem Fall die Wankstützeinrichtung zum Tragen kommen kann.

Hierbei kann gegebenenfalls eine beliebige Übersetzung zwischen der erste Verschiebung und der zweiten Verschiebung vorgesehen sein. Hierüber ist beispielsweise eine Berücksichtigung der jeweiligen Kinematik der Abstützung der beiden Wagenkästen möglich. Vorzugsweise ist wegen des einfachen Aufbaus vorgesehen, dass die erste Verschiebung und die zweite Verschiebung im Wesentlichen denselben Betrag aber voneinander abweichende Richtung, insbesondere im Wesentlichen entgegengesetzte Richtung, aufweisen.

Die erste Koppeleinrichtung kann grundsätzlich nach einem beliebigen geeigneten Wirkprinzip oder Kombinationen unterschiedlicher Wirkprinzipien arbeiten. So kann sie beispielsweise nach einem fluidischen, elektromechanischen oder rein mechanischen Wirkprinzip bzw. beliebigen Kombinationen dieser Wirkprinzipien arbeiten. Wegen des einfachen Aufbaus und der geringen Störanfälligkeit ist bevorzugt ein rein mechanisches Wirkprinzip für die erste Koppeleinrichtung vorgesehen.

Vorzugsweise umfasst die erste Koppeleinrichtung einen ersten Ausgleichshebel, wobei der erste Ausgleichshebel ein erstes Ende aufweist, das mit dem ersten Anlenkpunkt verbunden ist, der erste Ausgleichshebel ein zweites Ende aufweist, das mit dem zweiten Anlenkpunkt verbunden ist, und der erste Ausgleichshebel an einem, insbesondere mittig, zwischen dem ersten Ende und dem zweiten Ende angeordneten ersten Schwenkpunkt schwenkbar mit der Wankstützeinrichtung verbunden ist. Der erste Ausgleichshebel kann unmittelbar an dem ersten bzw. zweiten Anlenkpunkt angelenkt sein. Bevorzugt ist jedoch vorgesehen, dass der erste Ausgleichshebel über ein erstes Koppelelement, insbesondere eine erste Koppelstange, mit dem ersten Anlenkpunkt verbunden ist und/oder der erste Ausgleichshebel über ein zweites Koppelelement, insbesondere eine zweite Koppelstange, mit dem zweiten Anlenkpunkt verbunden ist, da hierdurch eine Anlenkung erzielt wird, welche in günstiger Weise anderweitige Relativbewegungen der Wagenkästen zueinander bzw. zum Fahrwerk nicht beeinträchtigt.

Bei anderen bevorzugten Varianten des erfindungsgemäßen Fahrzeugs arbeitet die erste Koppeleinrichtung nach einem fluidischen Wirkprinzip. Vorzugsweise umfasst die erste Koppeleinrichtung hierzu einen ersten Arbeitszylinder, insbesondere einen ersten Hydraulikzylinder, und einen zweiten Arbeitszylinder, insbesondere einen zweiten Hydraulikzylinder. Der erste Arbeitszylinder ist mit der Wankstützeinrichtung und dem ersten Anlenkpunkt verbunden, während der zweite Arbeitszylinder mit der Wankstützeinrichtung und dem zweiten Anlenkpunkt verbunden ist. Die Arbeitsräume des ersten Arbeitszylinders und des zweiten Arbeitszylinders sind gleichsinnig verbunden, sodass die gegenläufigen Wankbewegungen zwischen den beiden Wagenkästen zugelassen werden, während gleichläufige Wankbewegungen wegen der gleichsinnigen Verbindung der Arbeitsräume gehemmt werden.

Die gemeinsame Wankstützeinrichtung kann grundsätzlich in beliebiger Weise am Fahrzeug angeordnet sein. Beispielsweise kann bei einer aktiv gesteuerten Wankstützeinrichtung vorgesehen sein, dass diese nur einseitig an dem Fahrzeug angeordnet ist. Bei passiven Wankstützeinrichtungen ist in der Regel vorgesehen, dass sich diese in Querrichtung des Fahrzeugs erstrecken bzw. ihre Komponenten zu beiden Seiten der Längsmittenebene des Fahrzeugs angeordnet sind, um den Wankbewegungen um die Fahrzeuglängsachse einfach entgegenwirken zu können. Vorzugsweise ist daher vorgesehen, dass die Wankstützeinrichtung über eine zweite Koppeleinrichtung mit dem ersten Wagenkasten und dem zweiten Wagenkasten gekoppelt ist, wobei die erste Koppeleinrichtung und die zweite Koppeleinrichtung auf unterschiedlichen Seiten einer die Fahrzeuglängsachse enthaltenden Längsmittenebene des Fahrzeugs angeordnet sind.

Die zweite Koppeleinrichtung kann anders als die erste Koppeleinrichtung aufgebaut sein. Insbesondere kann vorgesehen sein, dass die zweite Koppeleinrichtung aus sich heraus keine gegenläufigen Wankbewegungen zwischen den beiden Wagenkästen bewirkt. In diesem Fall reichen dann die über die erste Koppeleinrichtung ermöglichten gegenläufigen Verschiebungen aus, um die gegenläufigen Wankbewegungen zwischen den beiden Wagenkästen zu ermöglichen. Vorzugsweise ist jedoch vorgesehen, dass auch die zweite Koppeleinrichtung derart ausgebildet und/oder mit der Wankstützeinrichtung verbunden ist, dass sie gegenläufige Wankbewegungen zwischen dem ersten Wagenkasten und dem zweiten Wagenkasten zulässt. Bevorzugt ist weiterhin vorgesehen, dass die zweite Koppeleinrichtung identisch zur ersten Koppeleinrichtung ausgebildet ist, da hiermit ein besonders einfacher Aufbau erzielt wird.

Die gemeinsame Wankstützeinrichtung selbst kann in beliebiger geeigneter Weise aufgebaut sein. Bevorzugt umfasst die Wankstützeinrichtung ein mit dem Fahrwerk verbundenes Torsionselement, das eine Torsionsachse aufweist, um in hinlänglich bekannter Weise über das Torsionsmoment in dem Torsionselement ein Gegenmoment zu den Wankmomenten der beiden Wagenkästen zu erzielen. Vorzugsweise ist vorgesehen, dass die Wankstützeinrichtung einen drehfest mit dem Torsionselement verbundenen ersten Torsionsarm aufweist und die erste Koppeleinrichtung in einem ersten Verbindungspunkt an dem ersten Torsionsarm angelenkt ist, wobei der erste Verbindungspunkt von der Torsionsachse beabstandet ist. Hiermit wird eine besonders einfache und wirkungsvolle Konfiguration erzielt.

Bei anderen Varianten des erfindungsgemäßen Fahrzeugs ist vorgesehen, dass die Wankstützeinrichtung nach einem fluidischen, insbesondere hydraulischen, Wirkprinzip arbeitet. Bevorzugt umfasst die Wankstützeinrichtung hierbei zwei beidseitig wirkende, quer zur Fahrzeuglängsachse beabstandete Arbeitszylinder, insbesondere Hydraulikzylinder, deren Arbeitsräume gegensinnig mit den Arbeitsräumen des jeweils anderen Arbeitszylinders verbunden sind. Die beiden Arbeitszylinder sind jeweils an einem Ende mit dem Fahrwerk verbunden, während die erste Koppeleinrichtung an dem Ende eines der beiden Arbeitszylinder angelenkt ist, welches dem Fahrwerk abgewandt ist.

Bei weiteren bevorzugten Varianten des erfindungsgemäßen Fahrzeugs umfasst die erste Koppeleinrichtung eine Dämpfungseinrichtung und zusätzlich oder alternativ eine Stelleinrichtung. Hierdurch können in vorteilhafter Weise die in der Anordnung auftretenden Bewegungen bedämpft werden und/oder aktive Stellkräfte erzeugt werden.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigen:
- Figur 1: eine schematische Seitenansicht eines Teils einer bevorzugten Ausführungsform des erfindungsgemäßen Fahrzeugs in Neutralstellung;
- Figur 2: eine schematische perspektivische Ansicht eines Teils des Fahrzeugs aus Figur 1 in Neutralstellung;
- Figur 3: eine schematische Seitenansicht eines Teils des Fahrzeugs aus Figur 1 in Verwindungsstellung;
- Figur 4: eine schematische perspektivische Ansicht eines Teils des Fahrzeugs aus Figur 1 in Verwindungsstellung;
- Figur 5: eine schematische Seitenansicht eines Teils einer weiteren bevorzugten Ausführungsform des erfindungsgemäßen Fahrzeugs in Neutralstellung.

### Erstes Ausführunsgsbeispiel

Im Folgenden wird unter Bezugnahme auf die Figuren 1 bis 4 ein erstes bevorzugtes Ausführungsbeispiel des erfindungsgemäßen Fahrzeugs in Form eines Schienenfahrzeugs 101 beschrieben.

Zum einfacheren Verständnis der nachfolgenden Erläuterungen ist in den Figuren ein Koordinatensystem angegeben, in dem die x-Koordinate die Längsrichtung des Schienenfahrzeugs 101, die y-Koordinate die Querrichtung des Schienenfahrzeugs 101 und die z-Koordinate die Höhenrichtung des Schienenfahrzeugs 101 bezeichnen.

Die Figur 1 zeigt eine schematische Seitenansicht eines Teils des Fahrzeugs 101, welches eine Fahrzeuglängsachse 101.1 aufweist. Das Fahrzeug 101 umfasst einen ersten Wagenkasten 102 und einen in Richtung der Fahrzeuglängsachse 101.1 (x- Richtung) benachbarten zweiten Wagenkasten 103, die auf einem gemeinsamen Fahrwerk in Form eines so genannten Jacobs-Drehgestells 104 abgestützt sind. Das andere - in Figur 1 nicht dargestellte - Ende des jeweiligen Wagenkastens 102, 103 ist jemals auf einem weiteren Fahrwerk, beispielsweise einem weiteren Drehgestell abgestützt.

Das Drehgestell 104, umfasst eine erste Radeinheit 104.1 und eine zweite Radeinheit 104.2, auf denen sich jeweils über eine Primärfederung 104.3 ein Drehgestellrahmen 104.4 abstützt. Der erste Wagenkasten 102 ist wiederum über eine erste Sekundärfederung 102.1 auf dem Drehgestellrahmen 104.4 abgestützt, während der zweite Wagenkasten 103 über eine zweite Sekundärfederung 103.2 auf dem Drehgestellrahmen 104.4 abgestützt ist. Die Primärfederungen 104.3 und die Sekundärfederungen 102.1, 103.1 sind in Figur 1 vereinfachend als Schraubenfedern dargestellt. Bei der jeweiligen Primärfederung 104.3 bzw. Sekundärfederung 102.1, 103.1 kann es sich um eine beliebige geeignete Federeinrichtung handeln. Insbesondere bei der Sekundärfederung 102.1, 103.1 handelt es sich bevorzugt um eine hinlänglich bekannte Luftfederung oder dergleichen.

Das Fahrzeug 101 umfasst weiterhin für die beiden Wagenkästen 102 und 103 eine gemeinsame Wankstützeinrichtung in Form einer Wankstütze 105, die zusammen mit zwei Koppeleinrichtungen 106, 107 kinematisch parallel zu den beiden Sekundärfederungen 102.1, 103.1 zwischen dem Drehgestellrahmen 104.4 und den beiden Wagenkästen 102, 103 angeordnet ist.

Wie insbesondere Figur 2 zu entnehmen ist (welche lediglich die Wankstütze 105 und die beiden Koppeleinrichtungen 106, 107 zeigt), umfasst die gemeinsame Wankstütze 105 einen ersten Torsionsarm in Form eines ersten Hebels 105.1 und einen zweiten Torsionsarm in Form eines zweiten Hebels 105.2. Die beiden Hebel 105.1 und 105.2 sitzen zu beiden Seiten der Längsmittenebene (xz-Ebene) des Fahrzeugs 101 jeweils drehfest auf den Enden einer Torsionswelle 105.3 der Wankstütze 105. Die Torsionswelle 105.3 erstreckt sich in Querrichtung (y-Richtung) des Fahrzeugs und ist drehbar in Lagerblöcken 105.4 gelagert, die ihrerseits fest mit dem Drehgestellrahmen 104.4 verbunden sind.

Am freien Ende des ersten Hebels 105.1 ist die erste Koppeleinrichtung 106 angelenkt, über welche die Wankstütze 105 sowohl mit dem ersten Wagenkasten 102 als auch mit dem zweiten Wagenkasten 103 verbunden ist. Hierzu umfasst die erste Koppeleinrichtung 106 einen ersten Ausgleichshebel 106.1, ein erste Koppelstange 106.2 und eine zweite Koppelstange 106.3. Der erste Ausgleichshebel 106.1 ist in seiner Mitte in einem ersten Schwenkpunkt 106.4 schwenkbar an dem ersten Hebel 105.1 angelenkt, während an einem Ende des ersten Ausgleichshebels 106.1 ein Ende der ersten Koppelstange 106.2 schwenkbar angelenkt ist und an dem anderen Ende des ersten Ausgleichshebels 106.1 ein Ende der zweiten Koppelstange 106.3 schwenkbar angelenkt ist. Das andere Ende der ersten Koppelstange 106.2 ist in einem ersten Anlenkpunkt 106.5 schwenkbar an dem ersten Wagenkasten 102 angelenkt, während das andere Ende der zweiten Koppelstange 106.3 in einem zweiten Anlenkpunkt 106.6 schwenkbar an dem zweiten Wagenkasten 103 angelenkt ist.

Am freien Ende des zweiten Hebels 105.2 ist die zweite Koppeleinrichtung 107 angelenkt, über welche die Wankstütze 105 ebenfalls sowohl mit dem ersten Wagenkasten 102 als auch mit dem zweiten Wagenkasten 103 verbunden ist. Die zweite Koppeleinrichtung 107 ist identisch zu der ersten Koppeleinrichtung 106 aufgebaut. Es versteht sich jedoch, dass die zweite Koppeleinrichtung bei anderen Varianten der Erfindung auch anders als die erste Koppeleinrichtung aufgebaut sein kann. Insbesondere kann die zweite Koppeleinrichtung auch lediglich zwei einfache Koppelstangen umfassen (wie sie in Figur 2 durch die gestrichelten Konturen 108 angedeutet sind) über welche der jeweilige Wagenkasten unmittelbar mit dem freien Ende des zweiten Hebels 105.2 der Wankstütze 105 verbunden ist.

Analog zur ersten Koppeleinrichtung 106 umfasst die zweite Koppeleinrichtung 107 einen zweiten Ausgleichshebel 107.1, ein dritte Koppelstange 107.2 und eine vierte Koppelstange 107.3. Der zweite Ausgleichshebel 107.1 ist in seiner Mitte in einem zweiten Schwenkpunkt 107.4 schwenkbar an dem zweiten Hebel 105.2 angelenkt, während an einem Ende des zweiten Ausgleichshebels 107.1 ein Ende der dritten Koppelstange 107.2 schwenkbar angelenkt ist und an dem anderen Ende des zweiten Ausgleichshebels 107.1 ein Ende der vierten Koppelstange 107.3 schwenkbar angelenkt ist. Das andere Ende der dritten Koppelstange 107.2 ist in einem dritten Anlenkpunkt 107.5 schwenkbar an dem ersten Wagenkasten 102 angelenkt, während das andere Ende der vierten Koppelstange 107.3 in einem vierten Anlenkpunkt 107.6 schwenkbar an dem zweiten Wagenkasten 103 angelenkt ist.

In den Figuren 1 und 2 ist der Zustand in der Neutralstellung des Fahrzeugs 101 dargestellt, welche sich bei einer Fahrt in einem geraden und nicht verwundenen Gleis 108 ergibt. In dieser Neutralstellung verlaufen die Koppelstangen 106.2, 106.3, 107.2 und 107.3 im vorliegenden Beispiel annähernd parallel zur Hochachse (z-Achse) des Fahrzeugs 101. Es versteht sich jedoch, dass bei anderen Varianten der Erfindung auch vorgesehen sein kann, dass die Koppelstangen zur Hochachse des Fahrzeugs geneigt verlaufen.

Im Folgenden wird unter Bezugnahme auf die Figuren 1 bis 4 die Wirkungsweise der Koppeleinrichtungen 106, 107 und der gemeinsamen Wankstütze 105 erläutert.

Bei einer Fahrt in einem undeformierten Gleisbogen erfahren die beiden Wagenkästen 102 und 103 infolge der Zentrifugalkraft, die auf ihren jeweils oberhalb des Drehgestellrahmens 104.4 liegenden Schwerpunkt wirkt, bezogen auf das Drehgestell 104 jeweils ein gleichgerichtetes Wankmoment um eine zur Fahrzeuglängsachse 101.1 parallele Wankachse. Dieses Wankmoment resultiert in einer unterschiedlich starken Einfederung der jeweiligen Sekundärfederung 102.1 bzw. 103.1 auf den Längsseiten des Fahrzeugs 101, mithin also zu einer Wankbewegung der beiden Wagenkästen 102, 103 um die jeweilige Wankachse. Der auf der Bogenaußenseite liegende Teil der jeweiligen Sekundärfederung 102.1 bzw. 103.1 federt stärker ein als der auf der Bogeninnenseite liegende Teil.

Liegt die erste Koppeleinrichtung 106 auf der Bogenaußenseite werden die erste Koppelstange 106.2 und die zweite Koppelstange 106.3 wegen des gleichgerichteten Wankmoments auf beide Wagenkästen 102, 103 mit einer Druckkraft belastet, während die dritte Koppelstange 107.2 und die vierte Koppelstange 107.3 mit einer Zugkraft belastet werden. Hierdurch werden die der erste Hebel 105.1 und der zweite Hebel 105.2 der Wankstütze 105 unterschiedlich stark ausgelenkt. Dies hat eine elastische Torsion der Torsionswelle 105.3 zur Folge, wodurch die Wankstütze 105 ein der gleichgerichteten Wankbewegung der beiden Wagenkästen 102, 103 entgegenwirkendes Gegenmoment aufbaut und so die Wankbewegung der beiden Wagenkästen 102, 103 begrenzt.

Mit anderen Worten wird im undeformierten Gleisbogen mit der über die beiden Koppeleinrichtungen 106, 107 mit den beiden Wagenkästen 102, 103 gekoppelten gemeinsamen Wankstütze 105 derselbe Effekt erzielt, wie er bei herkömmlichen Fahrzeugen mit zwei separaten Wankstützeinrichtungen für die beiden Wagenkästen erzielt wird.

Die beschriebene Gestaltung der ersten Koppeleinrichtung 106 hat andererseits den Effekt, dass bei einer gegenkraftfreien ersten Verschiebung des ersten Anlenkpunktes 106.5 eine gegenläufige zweite Verschiebung des zweiten Anlenkpunktes 106.6 bewirkt wird, wie dies in Figur 3 und 4 gezeigt ist. So bewirkt eine gegenkraftfreie erste Verschiebung des ersten Anlenkpunktes 106.5 und damit der ersten Koppelstange 106.2 nach oben über den ersten Ausgleichshebel 106.1 eine gegenläufige zweite Verschiebung der zweiten Koppelstange 106.3 und damit des zweiten Anlenkpunkt des 106.6 nach unten. Der Betrag der ersten Verschiebung und der zweiten Verschiebung ist dabei gleich, während die Richtungen jeweils entgegengesetzt sind. Gleiches gilt für die zweite Koppeleinrichtung 107.

Mit der jeweils symmetrischen Kinematik der beiden Koppeleinrichtungen 106, 107 ergibt sich im vorliegenden Beispiel wie beschrieben eine Übersetzungsverhältnis von 1:1 zwischen der ersten Verschiebung und der zweiten Verschiebung. Es versteht sich jedoch, dass bei anderen Varianten der Erfindung gegebenenfalls auch eine beliebige Übersetzung zwischen der erste Verschiebung und der zweiten Verschiebung vorgesehen sein kann.. Hierüber ist beispielsweise eine Berücksichtigung der jeweiligen Kinematik der Abstützung der beiden Wagenkästen möglich.

Durch diese Kinematik der ersten Koppeleinrichtung 106 und der zweiten Koppeleinrichtung 107 werden in einfacher Weise (bezogen auf das Drehgestell 104) gegenläufige Wankbewegungen zwischen dem ersten Wagenkasten 102 und dem zweiten Wagenkasten 103 zugelassen, ohne dass es zu einer nennenswerten Torsion der Torsionswelle 105.3 der Wankstütze 105 kommt. Folglich lassen die beiden Koppeleinrichtungen 106, 107 derartige gegenläufige Wankbewegungen der beiden Wagenkästen 102, 103 ohne weiteres zu, sodass es in diesem Fall zu keiner durch ein Gegenmoment der gemeinsamen Wankstütze 105 bedingten nennenswerten Torsionsbelastung der beiden Wagenkästen 102, 103 und des Drehgestellrahmens 104.4 kommt.

Dies ist von besonderem Vorteil, wenn das Fahrzeug 101 einen Gleisbereich durchfährt, in dem eine Deformation, z. B. eine Torsion, des befahrenen Gleisstücks, d. h. durch unterschiedliche Vertikalkoordinaten der Aufstandspunkte der Räder des Fahrzeugs 101 vorliegt. Eine solche Torsion des Gleises 108 liegt beispielsweise beim Befahren einer so genannten Gleisüberhöhungsrampe vor, bei der die Normale der durch die Schienenoberkanten definierten Gleisebene ausgehend von einer Ausrichtung in Vertikalrichtung im horizontalen Gleis mit Fortschreiten der Gleisüberhöhungsrampe eine immer stärkere Neigung zur Vertikalrichtung einnimmt.

Fährt das Fahrzeug 101 in seine solche Gleisüberhöhungsrampe ein, so befindet sich zu einem bestimmten Zeitpunkt das - in Figur 1 nicht dargestellte - vorlaufende Fahrwerk des ersten Wagenkastens 102 in einem ersten Gleisabschnitt dessen Normale stärker zur Vertikalrichtung geneigt ist als die Normale des zweiten Gleisabschnitts, in dem sich das Drehgestell 104 befindet. Demgemäß ist das vorlaufende Fahrwerk des ersten Wagenkastens 102 stärker zur Horizontalrichtung geneigt als das Drehgestell 104.

Weiterhin ist die Normale des zweiten Gleisabschnitts, in dem sich das Drehgestell 104 befindet, stärker zur Vertikalrichtung geneigt als die Normale eines dritten Gleisabschnitts, in dem sich zu diesem Zeitpunkt das - in Figur 1 nicht dargestellte - nachlaufende Fahrwerk des zweiten Wagenkastens 103 befindet. Demgemäß ist das Drehgestell 104 stärker zur Horizontalrichtung geneigt als das nachlaufende Fahrwerk des zweiten Wagenkastens 103.

Von dem Drehgestell 104 aus betrachtet, prägt eine an dem vorlaufenden Fahrwerk des ersten Wagenkastens 102 wirkende Wankstütze dem ersten Wagenkasten 102 eine erste Wankbewegung (Pfeil 109 in Figur 4) auf, welche den ersten Wagenkasten 102 auf der Fahrzeuglängsseite, auf der die erste Koppeleinrichtung 106 liegt, bezüglich des Drehgestells 104 anhebt, wie dies in den Figuren 3 und 4 dargestellt ist. Demgegenüber prägt die an dem nachlaufenden Fahrwerk des zweiten Wagenkastens 103 ebenfalls vorgesehene Wankstütze dem zweiten Wagenkasten 103 eine zur ersten Wankbewegung gegenläufige zweite Wankbewegung (Pfeil 110 in Figur 4) auf, welche den zweiten Wagenkasten 103 auf der Fahrzeuglängsseite, auf der die erste Koppeleinrichtung 106 liegt, bezüglich des Drehgestells 104 absenkt, wie dies ebenfalls in den Figuren 3 und 4 dargestellt ist.

Wie oben beschrieben lassen die beiden Koppeleinrichtungen 106, 107 derartige gegenläufige Wankbewegungen der beiden Wagenkästen 102, 103 ohne weiteres zu, sodass es in solchen Fällen der Fahrt über deformierte Gleisabschnitte zu keinen nennenswerten Torsionsbelastungen der beiden Wagenkästen 102, 103 und des Drehgestellrahmens 104.4 kommt.

### Zweites Ausführungsbeispiel

Eine weitere vorteilhafte Ausführung des erfindungsgemäßen Fahrzeugs 201 ist in Figur 5 dargestellt. Das Fahrzeug 201 entspricht dabei in seiner grundsätzlichen Gestaltung und Funktionsweise dem Fahrzeug 101 aus Figur 1, sodass hier lediglich auf die Unterschiede eingegangen werden soll.

Der Unterschied zur Ausführung aus Figur 1 besteht in der Gestaltung der ersten Koppeleinrichtung 206 und der identisch ausgeführten - in Figur 5 nicht dargestellten-zweiten Koppeleinrichtung, während alle übrigen Fahrzeugkomponenten identisch mit denjenigen der Ausführung aus Figur 1 sind und daher mit identischen Bezugszeichen versehen sind.

Die erste Koppeleinrichtung 206 umfasst in diesem Beispiel lediglich einen ersten Hydraulikzylinder 206.7 und einen zweiten Hydraulikzylinder 206.8. Der erste Hydraulikzylinder 206.7 ist zum einen in dem ersten Schwenkpunkt 206.4 schwenkbar an dem freien Ende des ersten Hebels 105.1 der Wankstütze 105 angelenkt. Zum anderen ist der erste Hydraulikzylinder 206.7 schwenkbar in dem ersten Anlenkpunkt 206.5 an dem ersten Wagenkasten 102 angelenkt. Der zweite Hydraulikzylinder 206.8 ist zum einen wiederum in dem ersten Schwenkpunkt 206.4 schwenkbar an dem freien Ende des ersten Hebels 105.1 der Wankstütze 105 angelenkt. Zum anderen ist der zweite Hydraulikzylinder 206.8 schwenkbar in dem zweiten Anlenkpunkt 206.6 an dem zweiten Wagenkasten 103 angelenkt.

Die beiden Hydraulikzylinder 206.7 und 206.8 sind als einseitig wirkende Hydraulikzylinder aufgebaut, d. h. sie weisen jeweils nur einen Arbeitsraum 206.9 bzw. 206.10 auf. Der Arbeitsraum 206.9 des ersten Hydraulikzylinders 206.7 und der Arbeitsraum 206.10 des zweiten Hydraulikzylinders 206.8 sind über eine Druckleitung 206.11 gleichsinnig miteinander verbunden. Diese gleichsinnige Verbindung der Arbeitsräume bewirkt, dass (bei einem inkompressiblen Hydraulikmedium) keine gleichzeitige Verkürzung oder Verlängerung der beiden Hydraulikzylinder 206.7, 206.8 möglich ist. Vielmehr ist (analog zu der ersten Koppeleinrichtung 106) nur eine gegenläufige Änderung des Abstands des ersten Anlenkpunkts 206.5 zum ersten Schwenkpunkt 206.4 und des Abstands des zweiten Anlenkpunkts 206.6 zum ersten Schwenkpunkt 206.4 möglich.

Mit anderen Worten wird hiermit also eine zu der Kinematik der ersten Koppeleinrichtung 106 aus Figur 1 gleichwirkende Kinematik erzielt, welche die oben beschriebenen Vorteile hinsichtlich der Wirksamkeit der gemeinsamen Wankstütze 105 bei gleichsinnigen Wankbewegungen der beiden Wagenkästen 102, 103 und der zugelassenen gegensinnigen Wankbewegungen zwischen den beiden Wagenkästen 102, 103 aufweist.

In der Druckleitung 206.11 kann zum einen eine Drossel oder dergleichen vorgesehen sein, um eine Dämpfung der gegensinnigen Wankbewegungen zwischen den ersten Wagenkasten 102 und dem zweiten Wagenkasten 103 zu erzielen. Ebenso kann in der Druckleitung 206.11 eine Pumpeinrichtung oder dergleichen vorgesehen sein, welche den Füllgrad der Arbeitsräume der Hydraulikzylinder entsprechend den Vorgaben einer Steuereinrichtung modifiziert, um eine aktive Einstellung der Wankbewegungen zwischen den ersten Wagenkasten 102 und dem zweiten Wagenkasten 103 zu erzielen.

Die vorliegende Erfindung wurde vorstehend ausschließlich anhand von Beispielen mit einer rein mechanischen gemeinsamen Wankstütze beschrieben. Es versteht sich jedoch, dass die Erfindung auch in Verbindung mit beliebigen anderen Wankstützen zum Einsatz kommen kann, die nach beliebigen anderen Wirkprinzipien oder Kombinationen von Wirkprinzipien arbeiten. Insbesondere können als gemeinsame Wankstütze des ersten und zweiten Wagenkastens natürlich auch hydraulische Wankstützen zum Einsatz kommen, bei denen auf beiden Längsseiten des Fahrzeugs beidseitig wirkende Hydraulikzylinder zum Einsatz kommen, deren Arbeitsräume gegensinnig miteinander verbunden sind.

Die vorliegende Erfindung wurde vorstehend ausschließlich anhand von Beispielen für Schienenfahrzeuge beschrieben. Es versteht sich weiterhin, dass die Erfindung auch in Verbindung mit beliebigen anderen Fahrzeugen zum Einsatz kommen kann.

## Patentansprüche

1. Fahrzeug, insbesondere Schienenfahrzeug, mit
- einer Fahrzeuglängsachse (101.1),
- einem ersten Wagenkasten (102), der über eine erste Federeinrichtung (102.1) auf einem Fahrwerk (104) abgestützt ist,
- einem zweiten Wagenkasten (103), der dem ersten Wagenkasten (102) in Richtung der Fahrzeuglängsachse (101.1) benachbart angeordnet ist und über eine zweite Federeinrichtung (103.1) auf dem Fahrwerk (104) abgestützt ist, sowie
- einer Wankstützeinrichtung (105), die zwischen dem ersten Wagenkasten (102) und dem Fahrwerk (104) wirkt und wenigstens über eine erste Koppeleinrichtung (106; 206) mit dem ersten Wagenkasten (102) gekoppelt ist und Wankbewegungen des ersten Wagenkastens (102) um eine zur Fahrzeuglängsachse (101.1) parallele Wankachse entgegenwirkt,
**dadurch gekennzeichnet, dass**
- der zweite Wagenkasten (103) über die erste Koppeleinrichtung (106; 206) mit der Wankstützeinrichtung (105) verbunden ist, wobei
- die erste Koppeleinrichtung (106; 206) derart ausgebildet ist, dass sie gegenläufige Wankbewegungen zwischen dem ersten Wagenkasten (102) und dem zweiten Wagenkasten (103) zulässt.

2. Fahrzeug nach Anspruch 1, **dadurch gekennzeichnet, dass**
- die erste Koppeleinrichtung (106: 206) in einem ersten Anlenkpunkt (106.5: 206.5) an den ersten Wagenkasten (102) angelenkt ist sowie in einem zweiten Anlenkpunkt (106.6; 206.6) an dem zweiten Wagenkasten (103) angelenkt ist und
- die erste Koppeleinrichtung (106; 206) derart ausgebildet ist, dass eine gegenkraftfreie erste Verschiebung des ersten Anlenkpunktes (106.5; 206.5) eine gegenläufige zweite Verschiebung des zweiten Anlenkpunktes (106.6; 206.6) bewirkt.

3. Fahrzeug nach Anspruch 2, **dadurch gekennzeichnet, dass** die erste Verschiebung und die zweite Verschiebung im Wesentlichen denselben Betrag aber voneinander abweichende Richtung, insbesondere im Wesentlichen entgegengesetzte Richtung, aufweisen.

4. Fahrzeug nach Anspruch 2 oder 3, **dadurch gekennzeichnet, dass**
- die erste Koppeleinrichtung (106) einen ersten Ausgleichshebel (106.1) umfasst, wobei
- der erste Ausgleichshebel (106.1) ein erstes Ende aufweist, das mit dem ersten Anlenkpunkt (106.5) verbunden ist,
- der erste Ausgleichshebel (106.1) ein zweites Ende aufweist, das mit dem zweiten Anlenkpunkt (106.6) verbunden ist, und
- der erste Ausgleichshebel (106.1) an einem, insbesondere mittig, zwischen dem ersten Ende und dem zweiten Ende angeordneten ersten Schwenkpunkt (106.4) schwenkbar mit der Wankstützeinrichtung (105) verbunden ist.

5. Fahrzeug nach Anspruch 4, **dadurch gekennzeichnet, dass**
- der erste Ausgleichshebel (106.1) über ein erstes Koppelelement (106.2), insbesondere eine erste Koppelstange, mit dem ersten Anlenkpunkt (106.5) verbunden ist
und/oder
- der erste Ausgleichshebel (106.1) über ein zweites Koppelelement (106.3), insbesondere eine zweite Koppelstange, mit dem zweiten Anlenkpunkt (106.6) verbunden ist.

6. Fahrzeug nach Anspruch 2 oder 3, **dadurch gekennzeichnet, dass**
- die erste Koppeleinrichtung (206) einen ersten Arbeitszylinder (206.7), insbesondere einen ersten Hydraulikzylinder, und einen zweiten Arbeitszylinder (206.8), insbesondere einen zweiten Hydraulikzylinder, umfasst, wobei
- der erste Arbeitszylinder (206.7) mit der Wankstützeinrichtung (105) und dem ersten Anlenkpunkt (206.5) verbunden ist,
- der zweite Arbeitszylinder (206.8) mit der Wankstützeinrichtung (105) und dem zweiten Anlenkpunkt (206.6) verbunden ist, und
- die Arbeitsräume (206.9, 206.10) des ersten Arbeitszylinders (206.7) und des zweiten Arbeitszylinders (206.8) glelchsinnig verbunden sind.

7. Fahrzeug nach einem der vorhergehenden Ansprüche, **dadurch gekennzeichnet, dass**
- die Wankstützeinrichtung (105) über eine zweite Koppeleinrichtung (107) mit dem ersten Wagenkasten (102) und dem zweiten Wagenkasten (103) gekoppelt ist, wobei
- die erste Koppeleinrichtung (106; 206) und die zweite Koppeleinrichtung (107) auf unterschiedlichen Seiten einer die Fahrzeuglängsachse (101.1) enthaltenden Längsmittenebene des Fahrzeugs (101) angeordnet sind.

8. Fahrzeug nach Anspruch 7, **dadurch gekennzeichnet, dass** die zweite Koppeleinrichtung (107) derart ausgebildet ist, dass sie gegenläufige Wankbewegungen zwischen dem ersten Wagenkasten (102) und dem zweiten Wagenkasten (103) zulässt.

9. Fahrzeug nach Anspruch 7 oder 8, **dadurch gekennzeichnet, dass** die zweite Koppeleinrichtung (107) identisch zur ersten Koppeleinrichtung (106) ausgebildet ist.

10. Fahrzeug nach einem der vorhergehenden Ansprüche, **dadurch gekennzeichnet, dass** die Wankstützeinrichtung (105) ein mit dem Fahrwerk verbundenes Torsionselement (105.3) umfasst, das eine Torsionsachse aufweist.

11. Fahrzeug nach Anspruch 10, **dadurch gekennzeichnet, dass**
- die Wankstützeinrichtung (105) einen drehfest mit dem Torsionselement (105.3) verbundenen ersten Torsionsarm (105.1) aufweist,
- die erste Koppeleinrichtung (106; 206) in einem ersten Verbindungspunkt (106.4; 206.4) an dem ersten Torsionsarm (105.1) angelenkt ist, wobei
- der erste Verbindungspunkt (106.4; 206.4) von der Torsionsachse beabstandet ist.

12. Fahrzeug nach einem der Ansprüche 1 bis 9, **dadurch gekennzeichnet, dass** die Wankstützeinrichtung nach einem fluidischen, insbesondere hydraulischen, Wirkprinzip arbeitet.

13. Fahrzeug nach Anspruch 12, **dadurch gekennzeichnet, dass**
- die Wankstützeinrichtung zwei beidseltig wirkende, quer zur Fahrzeuglängsachse beabstandete Arbeitszylinder, insbesondere Hydraulikzylinder, umfasst, deren Arbeitsräume gegensinnig mit den Arbeitsräumen des jeweils anderen Arbeitszylinders verbunden sind, wobei
- die beiden Arbeitszylinder jeweils an einem Ende mit dem Fahrwerk verbunden sind und
- die erste Koppeleinrichtung an dem Ende eines der beiden Arbeitszylinder angelenkt ist, welches dem Fahrwerk abgewandt ist.

14. Fahrzeug nach einem der vorhergehenden Ansprüche, **dadurch gekennzeichnet, dass** die erste Koppeleinrichtung (206) eine Dämpfungseinrichtung umfasst.

15. Fahrzeug nach einem der vorhergehenden Ansprüche, **dadurch gekennzeichnet, dass** die erste Koppeleinrichtung (206) eine Stelleinrichtung umfasst.

## Claims

1. Vehicle, in particular rail vehicle, having
- a longitudinal vehicle axis (101.1),
- a first wagon body (102) which is supported on a running gear (104) via a first spring device (102.1),
- a second wagon body (103) which is arranged adjacent to the first wagon body (102) in the direction of the longitudinal vehicle axis (101.1) and which is supported on the running gear (104) via a second spring device (103.1) and
- a rolling support device (105) acting between the first wagon body (102) and the running gear (104) and being connected to the first wagon body (102) at least via a first connection device (106; 206) and counteracting rolling movements of the first wagon body (102) about a rolling axis extending parallel to the longitudinal vehicle axis (101.1),
**characterised in that**
- the second wagon body (103) is connected to the rolling support device (105) via the first connection device (106; 206),
- the first connection device (106; 206) being configured in such a manner that it allows mutually opposing rolling movements between the first wagon body (102) and the second wagon body (103).

2. Vehicle according to claim 1, **characterised in that**
- the first connection device (106; 206) is articulated to the first wagon body (102) at a first articulation location (106.5; 206.5) and is articulated to the second wagon body (103) at a second articulation location (106.6; 206.6) and
- the first connection device (106; 206) is configured in such a manner that a counter-force-free first displacement of the first articulation location (106.5; 206.5) brings about an opposing second displacement of the second articulation location (106.6; 206.6).

3. Vehicle according to claim 2, **characterised in that** the first displacement and the second displacement have substantially the same magnitude but directions differing from each other, in particular substantially opposing directions.

4. Vehicle according to claim 2 or claim 3, **characterised in that**
- the first connection device (106) comprises a first compensation lever (106.1), wherein
- the first compensation lever (106.1) has a first end which is connected to the first articulation location (106.5),
- the first compensation lever (106.1) has a second end which is connected to the second articulation location (106.6) and
- the first compensation lever (106.1) is pivotably connected to the rolling support device (105) at a first pivot location (106.4) which is arranged, in particular centrally, between the first end and the second end.

5. Vehicle according to claim 4, **characterised in that**
- the first compensation lever (106.1) is connected to the first articulation location (106.5) via a first connection element (106.2), in particular a first connection rod,
and/or
- the first compensation lever (106.1) is connected to the second articulation location (106.6) via a second connection element (106.3), in particular a second connection rod.

6. Vehicle according to claim 2 or claim 3, **characterised in that**
- the first connection device (206) comprises a first operating cylinder (206.7), in particular a first hydraulic cylinder, and a second operating cylinder (206.8), in particular a second hydraulic cylinder,
- the first operating cylinder (206.7) being connected to the rolling support device (105) and the first articulation location (206.5),
- the second operating cylinder (206.8) being connected to the rolling support device (105) and the second articulation location (206.6) and
- the operating chambers (206.9, 206.10) of the first operating cylinder (206.7) and the second operating cylinder (206.8) being connected in a concordant manner.

7. Vehicle according to any one of the preceding claims, **characterised in that**
- the rolling support device (105) is connected to the first wagon body (102) and the second wagon body (103) via a second connection device (107),
- the first connection device (106; 206) and the second connection device (107) being arranged at different sides of a longitudinal centre plane of the vehicle (101) containing the longitudinal vehicle axis (101.1).

8. Vehicle according to claim 7, **characterised in that** the second connection device (107) is configured in such a manner that it allows mutually opposing rolling movements between the first wagon body (102) and the second wagon body (103).

9. Vehicle according to claim 7 or 8, **characterised in that** the second connection device (107) is configured so as to be identical to the first connection device (106).

10. Vehicle according to any one of the preceding claims, **characterised in that** the rolling support device (105) comprises a torsion element (105.3) which is connected to the running gear and which has a torsion axis.

11. Vehicle according to claim 10, **characterised in that**
- the rolling support device (105) has a first torsion arm (105.1) which is connected to the torsion element (105.3) in a rotationally secured manner,
- the first connection device (106; 206) is articulated to the first torsion arm (105.1) at a first connection location (106.4; 206.4),
- the first connection location (106.4; 206.4) being spaced apart from the torsion axis.

12. Vehicle according to any one of claims 1 to 9, **characterised in that** the rolling support device functions according to a fluidic, in particular hydraulic, operating principle.

13. Vehicle according to claim 12, **characterised in that**
- the rolling support device comprises two operating cylinders, in particular hydraulic cylinders, which act at two sides and which are spaced transversely relative to the longitudinal vehicle axis and the operating chambers of which are connected in opposing directions to the operating chambers of the other operating cylinder, respectively,
- the two operating cylinders being connected to the running gear at one end, respectively, and
- the first connection device being articulated to the end of one of the two operating cylinders which is directed away from the running gear.

14. Vehicle according to any one of the preceding claims, **characterised in that** the first connection device (206) comprises a damping device.

15. Vehicle according to any one of the preceding claims, **characterised in that** the first connection device (206) comprises an actuating device.

## Revendications

1. Véhicule, en particulier véhicule sur rails, avec
- un axe de véhicule longitudinal (101.1),
- une première caisse de wagon (102) qui est appuyée sur un châssis (104) par le biais d'un premier dispositif à ressort (102.1),
- une deuxième caisse de wagon (103) qui est disposée à côté de la première caisse de wagon (102) dans la direction de l'axe de véhicule longitudinal (101.1) et appuyée sur le châssis (104) par le biais d'un deuxième dispositif à ressort (103.1), et
- un dispositif antiroulis (105) qui agit entre la première caisse de wagon (102) et le châssis (104) et qui est accouplé à la première caisse de wagon (102) au moins au moyen d'un premier dispositif de couplage (106 ; 206) et qui agit contre les mouvements de roulis de la première caisse de wagon (102) autour d'un axe de roulis parallèle à l'axe de véhicule longitudinal (101.1),
**caractérisé en ce que**
- la deuxième caisse de wagon (103) est reliée au dispositif antiroulis (105) au moyen du premier dispositif de couplage (106 ; 206),
- le premier dispositif de couplage (106 ; 206) étant conçu de telle façon qu'il permet des mouvements de roulis en sens contraire entre la première caisse de wagon (102) et la deuxième caisse de wagon (103).

2. Véhicule selon la revendication 1, **caractérisé en ce que**
- le premier dispositif de couplage (106 ; 206) est articulé à la première caisse de wagon (102) à un premier point d'articulation (106.5 ; 206.5), et à la deuxième caisse de wagon (103) à un deuxième point d'articulation (106.6 ; 206.6), et
- le premier dispositif de couplage (106 ; 206) est conçu de telle façon qu'un premier déplacement du premier point d'articulation (106.5 ; 206.5) sans force antagoniste provoque un deuxième déplacement en sens contraire du deuxième point d'articulation ((106.6 ; 206.6).

3. Véhicule selon la revendication 2, **caractérisé en ce que** le premier et le deuxième déplacement présentent en substance la même valeur, mais dans une direction différente, en particulier, essentiellement, en direction opposée.

4. Véhicule selon la revendication 2 ou 3, **caractérisé en ce que**
- le premier dispositif de couplage (106) comprend un premier levier de compensation (106.1), où
- le premier levier de compensation (106.1) présente une première extrémité qui est reliée au premier point d'articulation (106.5),
- le premier levier de compensation (106.1) présente une deuxième extrémité qui est reliée au deuxième point d'articulation (106.6), et
- le premier levier de compensation (106.1) est relié au dispositif antiroulis (105) de manière pivotante à un premier point de pivot (106.4) disposé, en particulier de manière centrée, entre la première et la deuxième extrémité.

5. Véhicule selon la revendication 4, **caractérisé en ce que**
- le premier levier de compensation (106.1) est relié au premier point d'articulation (106.5) par le biais d'un premier élément de couplage (106.2), en particulier une première bielle de couplage
et/ou
- le premier levier de compensation (106.1) est relié au deuxième point d'articulation (106.6) par le biais d'un deuxième élément de couplage (106.3), en particulier une deuxième bielle de couplage.

6. Véhicule selon la revendication 2 ou 3, **caractérisé en ce que**
- le premier dispositif de couplage (206) comprend un premier vérin (206.7), en particulier un premier vérin hydraulique, et un deuxième vérin (206.8), en particulier un deuxième vérin hydraulique, où
- le premier vérin (206.7) est relié au dispositif antiroulis (105) et au premier point d'articulation (206.5),
- le deuxième vérin (206.8) est relié au dispositif antiroulis (105) et au deuxième point d'articulation (206.6), et
- les chambres de travail (206.9, 206.10) du premier vérin (206.7) et du deuxième vérin (206.8) sont reliées de manière concordante.

7. Véhicule selon un quelconque des revendications précédentes, **caractérisé en ce que**
- le dispositif antiroulis (105) est accouplé à la première caisse de wagon (102) et à la deuxième caisse de wagon (103) au moyen d'un deuxième dispositif de couplage (107), où
- le premier dispositif de couplage (106 ; 206) et le deuxième dispositif de couplage (107) sont disposés sur côtés différents d'un plan médian longitudinal (101) comprenant l'axe de véhicule longitudinal (101.1).

8. Véhicule selon la revendication 7, **caractérisé en ce que** le deuxième dispositif de couplage (107) est conçu de telle façon qu'il permet des mouvements de roulis en sens contraire entre la première caisse de wagon (102) et la deuxième caisse de wagon (103).

9. Véhicule selon la revendication 7 ou 8, **caractérisé en ce que** le deuxième dispositif de couplage (107) est conçu de manière identique au premier dispositif de couplage (106).

10. Véhicule selon un quelconque des revendications précédentes, **caractérisé en ce que** le dispositif antiroulis (105) comprend un élément de torsion (105.3) relié au châssis et présentant un axe de torsion.

11. Véhicule selon la revendication 10, **caractérisé en ce que**
- le dispositif antiroulis (105) présente un premier bras de torsion (105.1) relié à l'élément de torsion (105.3) de manière solidaire en rotation,
- le premier dispositif de couplage (106 ; 206) est articulé au premier bras de torsion (105.1) à un premier point d'assemblage (106.4 ; 206.4),
- le premier point d'assemblage (106.4 ; 206.4) étant situé à distance de l'axe de torsion.

12. Véhicule selon un quelconque des revendications 1 à 9, **caractérisé en ce que** le dispositif antiroulis fonctionne selon un principe d'opération fluidique, en particulier hydraulique.

13. Véhicule selon la revendication 12, **caractérisé en ce que**
- le dispositif antiroulis comprend deux vérins agissant des deux côtés, en particulier des vérins hydrauliques, espacés transversalement à l'axe de véhicule longitudinal, et dont les chambres de travail sont reliées en sens inverse aux chambres de travail de l'autre vérin, où
- les deux vérins sont chacun reliés au châssis à une extrémité et
- le premier dispositif de couplage est articulé à une extrémité de l'un des deux vérins qui est opposé au châssis.

14. Véhicule selon un quelconque des revendications précédentes, **caractérisé en ce que** le premier dispositif de couplage (206) comprend un amortisseur.

15. Véhicule selon un quelconque des revendications précédentes, **caractérisé en ce que** le premier dispositif de couplage (206) comprend un système actuateur.
